# EUROPÄISCHE PATENTSCHRIFT

(11) **EP 0 229 867 B1**
(45) Veröffentlichungstag und Bekanntmachung des Hinweises auf die Patenterteilung: **23.05.1990**
(21) Anmeldenummer: 86106949.0
(22) Anmeldetag: 22.05.1986
(51) Int. Cl.: E04B 1/16

(54) **Verfahren zur Herstellung eines Bauwerkes**
Building construction realization method
Procédé de réalisation d'une construction

(30) Priorität: 22.11.1985 NL 8503220; 22.11.1985 NL 8503221; 22.11.1985 NL 8503222; 22.11.1985 NL 8503223
(43) Veröffentlichungstag der Anmeldung: 29.07.1987
(73) Patentinhaber: Schelfhorst, Hendrik Willem, NL-8033 BJ Zwolle (NL)
(72) Erfinder: Schelfhorst, Hendrik Willem, NL-8033 BJ Zwolle (NL)
(74) Vertreter: Habbel, Hans-Georg, Dipl.-Ing.

(56) Entgegenhaltungen:
- DE-A- 2 811 944
- FR-A- 1 346 508
- NL-A- 8 301 971
- US-A- 3 909 992

## Beschreibung

Die Erfindung bezieht sich auf ein Verfahren zur Herstellung eines Bauwerkes gemäß dem Oberbegriff des Patentanspruches 1.

Verfahren zur Herstellung von Bauwerken unter Verwendung von Folien und Einsatz eines fließfähigen Bauwerkstoffes sind beispielsweise aus der NL-B-15 17 67 bekannt. Bei dieser bekannten Verfahrensweise wird eine Folie eingesetzt, die der gewünschten kuppelförmigen Form des zu erstellenden Bauwerkes entspricht, wobei die Folie mit dem Bauwerkstoff abgedeckt wird und dann die Folie und der Bauwerkstoff zusammen aufgeblasen werden. Es ist offensichtlich, daß eine solche Verfahrensweise außerordentlich kraft- und energieaufwendig ist, wobei nicht sichergestellt werden kann, daß in allen Bereichen der so erstellten Kuppel eine gleichmäßige Bauwerkstoffschicht erzielt wird.

Aus der US-PS 43 04 084 ist ein Verfahren zur Herstellung eines aus einer Innen- und einer Außenfolie bestehenden Bauwerkes bekannt. Die Außenfolie ist dabei so gestaltet, daß sie gleichzeitig zur Herstellung des Fundamentes des Bauwerkes herangezogen werden kann, wobei zur Erzielung einer ebenen Bodenfläche des Bauwerkes und des erforderlichen inneren Gegendrukkes, das Bauwerk zuerst mit Wasser aufgefüllt werden muß, um die Stabilität der zu erzielenden Wände zu erreichen. Außerdem ist es erforderlich, die Innenfolie durch eine entsprechende Öffnung in der Außenfolie des Bauwerkes in den Raum der Außenfolie einzusetzen. Auch diese bekannte Verfahrensweise ist insbesondere durch den Einsatz des unbedingt erforderlichen Wassers innerhalb des Bauwerkes aufwendig und nicht zur Herstellung serienmäßig zu fertigender Häuser geeignet.

Aus der gattungsbildenden NL-A-83 01 971 ist ein Verfahren bekannt, bei welchem der Raum zwischen Innen- und Außenfolie aufgeblasen wird. Bei dieser bekannten Arbeitsweise konnte ein Ausbauchen der Außenfolie in Bezug auf die Innenfolie auftreten.

Der Erfindung liegt die Aufgabe zugrunde, ausgehend von der gattungsbildenden Verfahrensweise, ein Verfahren zu schaffen, bei welchem das Ausbauchen der Außenfolie nicht befürchtet werden muß und daher ein schnelleres und einfacheres Erstellen von Gebäuden möglich ist.

Diese der Erfindung zugrundeliegende Aufgabe wird durch die Lehre des Hauptanspruches gelöst.

Vorteilhafte Ausgestaltungen sind in den Unteransprüchen erläutert.

In grundsätzlicher Abkehr von den bekannten Verfahren schlägt die Erfindung vor, eine Bodenplatte zu gießen, auf die dann eine der gewünschten Bauwerksform im Inneren entsprechende Innenfolie aufgesetzt wird, die fest auf der Bodenplatte verankert ist und die unter einem Überdruck steht, der beispielsweise 150 bis 600 bar (1500 bis 6000 mm Wassersäule) betragen kann. Um diese so stabilisierte Innenfolie wird dann luft- und wasserdicht an die Bodenplatte anschließend die Außenfolie angeordnet und in den Raum zwischen Innen- und Außenfolie der Bauwerkstoff eingegossen, wobei sich in überraschender Weise herausgestellt hat, daß ein vollkommen gleichmäßiges Aufweiten der Außenfolie erfolgt, so daß in allen Bereichen des erstellten Gebäudes gleiche Wandstärken erzielbar sind. Lediglich aus Sicherheitsgründen kann die Außenfolie an ihrem Gipfel durch eine entsprechende Haltevorrichtung gehalten werden, wie beispielsweise einem Kran od. dgl., so daß bei grösseren Windstärken ein Wegdrücken der Außenfolie vermieden wird.

Die Bodenplatte kann innerhalb eines Bodenringes gegossen werden, der ebenfalls aus einem Kunststoffschlauch bestehen kann, der unter Überdruck steht und der die Außenkontur des Gebäudes erstellt, wobei an diesem Bodenring außen die Außenfolie fest und abgedichtet werden kann.

Die Bodenplatte wird verankert, beispielsweise durch entsprechende Erdanker od. dgl., und die Innenfolie wird fest mit der Bodenplatte verbunden, wobei diese Verbindung gleichzeitig der Abdichtung der Innenfolie an der Bodenplatte dient. Die Verankerung kann dabei inner- oder außerhalb der Bodenplatte erfolgen. Die Bodenplatte kann in üblicher Weise durch Stahlarmierungen befestigt werden. Es ist aber gemäß der Erfindung auch möglich, die Bodenplatte auf eine Folie aufzugießen, die mit nach oben vorstehenden schlingenartigen Ansätzen ausgerüstet ist, die dann gleichzeitig die Bewehrung der Bodenplatte bilden.

Ähnliche schlingenartige Vorsprünge und Vorstände können auf der Außenseite der Innenfolie und auf der Innenseite der Außenfolie vorgesehen werden, um dadurch eine Verankerung des einzugießenden Bauwerkstoffes zu erreichen.

Ein Ausführungsbeispiel der Erfindung wird nachfolgend anhand der Zeichnungen erläutert.

Die Zeichnungen zeigen dabei in
Fig. 1 die erste Bauphase gemäß der Erfindung, in
Fig. 2 die zweite Bauphase gemäß der Erfindung mit aufgeblasener Innenfolie und in
Fig. 3 die dritte Bauphase gemäß der Erfindung schematisch zur Verdeutlichung der über die Innenfolie gezogenen Außenfolie, in
Fig. 4 in größerem Maßstab den Seitenbereich zwischen Bodenplatte, Innenfolie und Aussenfolie und in
Fig. 5 eine abgeänderte Ausführungsform gemäß der Darstellung in Fig. 4.

In den Zeichnungen ist mit 1 eine aus Beton gegossene Bodenplatte bezeichnet, die beispielsweise auf einer Bodenfolie 2 aufliegt und deren Außenbegrenzungen durch einen Bodenring 3 gebildet wird. Der Bodenring 3 kann dabei aus einem aufblasbaren Schlauch bestehen, aber auch in gleicher Weise aus einem nach oben offenen U-förmigen Ring, der mit Beton ausgefüllt sein kann oder später mit Beton ausgefüllt wird. Wenn die Bodenplatte ausgehärtet ist, wird - wie dies Fig. 2 zeigt - auf die Bodenplatte eine Innenfolie 4 aufgelegt, die beispielsweise in ihren mit der Bodenplatte 1 in Berührung kommenden unteren Wandbereichen luftdicht befestigt ist, wie dies bei 5 in Fig. 2 angedeutet ist. Die Innenfolie 4 kann dabei an die Bodenplatte 1 anschließen oder auf dieser vollflächig aufliegen.

Weiterhin ist in Fig. 2 ein Kompressor 6 dargestellt, der über eine Verbindungsleitung 7 mit einer Luftzuführungsleitung 8 in Verbindung steht, die im Inneren bei 9 im Bereich der abgedichteten Innenfolie 4 mündet. Bei 10 ist ein Gebläse dargestellt, so daß durch diese beiden Aggregate der gewünschte Überdruck und die gewünschte Luftmasse im Bereich der Innenfolie erzielbar sind.

Wenn die Innenfolie aufgeblasen ist, beispielsweise in Abhängigkeit der Größe des Gebäudes, mit einem Überdruck von 150 bis 600 bar (1500 bis 6000 mm Wassersäule), wird über die Innenfolie eine Außenfolie 11 angeschlossen, die luft-und wasserdicht im Bereich der äußeren Randkanten der Bodenplatte 1 oder des Bodenringes 3 anschließt, so wie dies bei 12 dargestellt ist.

Bei dem in Fig. 3 dargestellten Ausführungsbeispiel weist die Außenfolie 11 drei Einfüllstutzen 14 auf, durch die nunmehr in den Raum zwischen der Innenfolie 4 und der Außenfolie 11 der Bauwerkstoff eingefüllt werden kann, beispielsweise Schaumbeton od. dgl. Hierbei ist es nicht erforderlich, daß der Raum zwischen Innenfolie und Außenfolie einen Überdruck aufweist, sondern in überraschender Weise stellt sich dieser Raum beim Einfüllen des Bauwerkstoffes über die ganze Höhe des Gebäudes gesehen gleichmäßig ein und garantiert damit eine gleichmäßige Wandstärke.

Es kann lediglich sinnvoll sein, während des Einfüllens des Bauwerkstoffes in den Raum zwischen Innenfolie 4 und Außenfolie 11 die Außenfolie 11 an ihrem oberen Teil in dem gewünschten Abstand von der Innenfolie zu halten, um damit ggf. auftretenden seitlichen Winddrücken Rechnung zu tragen.

In größerem Maßstab ist in Fig. 4 der Randkantenbereich zwischen der Bodenplatte 1 und der Außenfolie 11 dargetellt. Aus dieser Zeichnung ist der Bodenring 3 erkennbar und weiterhin ist erkennbar, daß die Innenfolie 4 abgedichtet im Randbereich der Bodenplatte 1 festgelegt ist, wobei zur Abdichtung beispielsweise entsprechende Gummiplatten 15 und 16 dienen können, die über entsprechende Befestigungsmittel fest auf die Oberseite der Bodenplatte 1 aufgezogen werden.

In Fig. 4 ist dabei ein Erdanker 17 dargestellt, der einerseits die Abdichtung der Innenfolie 2 an der Bodenplatte 1 bei 5 gewährleistet, zum andern die erforderliche Tragfähigkeit der Bodenplatte garantiert. Bei der in Fig. 4 dargestellten Ausführungsform führt die Innenfolie 4 über die Oberseite der Bodenplatte 1, während bei der Ausführungsform gemäß Fig. 5 die Innenfolie im Bereich der Abdichtung 5 an der Bodenplatte 1 endet.

Die erforderlichen Abdichtmittel zur Abdichtung der Außenfolie an dem Bodenring 3 bei 12 sind in der Zeichnung aus Übersichtlichkeitsgründen nicht dargestellt. Hier können entsprechende Spannaggregate eingesetzt werden, die zum Stand der Technik gehören.

In Fig. 5 ist weiterhin eine normale Stahlarmierung 18 erkennbar und es ist erkennbar, daß bei dieser Ausführungsform die Innenfolie 4 lediglich an der Bodenplatte 1 verankert wird, also nicht ins Erdreich verankert wird. Aus diesem Grunde ist lediglich ein einfacher winkelförmiger Haken 19 vorgesehen.

Anstelle der in Fig. 5 dargestellten Armierung 18 kann die unterhalb der Bodenplatte 1 vorgesehene Folie 2 auch mit schlingenförmigen Vorsprüngen 20 ausgerüstet sein, die eine gute Bewährung der eigentlichen Bodenplatte schaffen.

Derartige schlingenartige Vorsprünge können auch auf der Außenseite der Innenfolie und der Innenseite der Außenfolie vorgesehen werden, um damit eine Verankerung und Bewährung des Betons zu erreichen.

## Patentansprüche

1. Verfahren zur Herstellung eines Bauwerkes unter Verwendung von aus einer Innen- und einer Außenfolie (4, 11) bestehenden Trägerfolien, deren Abstand voneinander der gewünschten Wandstärke des Bauwerkes entspricht, wobei zuerst eine der Bauwerksform in Umriß entsprechende Bodenplatte (1), z. B. aus Beton, hergestellt, dann auf diese Bodenplatte (1) die der gewünschten Bauwerksform entsprechende wasser- und luftdichte Außen- und Innenfolie (4, 11) angeordnet, die Außenfolie (11) an der Außenseite der Bodenplatte abdichtend festgelegt und aufgeblasen wird und schließlich ein fließfähiger Bauwerkstoff in den Zwischenraum zwischen Innen- und Außenfolien (4, 11) eingebracht wird, dadurch gekennzeichnet, daß die auf der Bodenplatte (1) aufgesetzte Innenfolie (4) aufgeblasen und die Außenfolie (11) auf der aufgeblasenen Innenfolie (4) angeordnet wird, wobei anschließend in den Raum zwischen der aufgeblasenen Innenfolie (4) und der aufliegenden Außenfolie (11) Bauwerkstoff eingefüllt wird.

2. Verfahren nach Anspruch 1, dadurch gekennzeichnet, daß nach Aushärten des in den Zwischenraum zwischen Innenfolie (4) und Außenfolie (11) eingefüllten Bauwerkstoffes die Innenfolie (4) und/oder die Außenfolie (11) entfernt wird.

3. Verfahren nach Anspruch 1, dadurch gekennzeichnet, daß die Innenfolie (4) luftdicht an der Bodenplatte (1) festgelegt wird.

4. Verfahren nach einem der Ansprüche 1 bis 3, dadurch gekennzeichnet, daß die Innenfolie (4) luftdicht an der Bodenplatte (1) verankert wird.

5. Verfahren nach einem der vorhergehenden Ansprüche 1 bis 3, dadurch gekennzeichnet, daß die Innenfolie (4) im Erdreich unterhalb oder außerhalb der Bodenplatte (4) verankert wird.

6. Verfahren nach einem der vorhergehenden Ansprüche, dadurch gekennzeichnet, daß die Außenfolie (11) an der Außenseite des Bodenringes (3) luftdicht und wasserdicht festgelegt ist.

7. Verfahren nach einem der vorhergehenden Ansprüche, dadurch gekennzeichnet, daß die Bodenplatte (1) mit einer Armierung (18, 20) ausgerüstet ist.

8. Verfahren nach einem der vorhergehenden Ansprüche, dadurch gekennzeichnet, daß während des Eingießens des Bauwerkstoffes in den Zwischenraum zwischen Innenfolie (4) und Außenfolie (11) die Außenfolie, (11) an ihrem Scheitelpunkt in einem dem, gewünschten Abstand zwischen Innen- und Außenfolie entsprechenden Maß festgehalten wird.

9. Verfahren nach einem der vorhergehenden Ansprüche, insbesondere nach Anspruch 7, dadurch gekennzeichnet, daß die Bodenplatte (1) auf einer Folie (2) aufgegossen wird, die unmittelbar bzw. mittelbar mit nach oben stehenden schlingenartigen Halteösen (20) ausgerüstet ist, die gleichzeitig der Bewehrung der Bodenplatte (1) dienen.

10. Verfahren nach einem der vorhergehenden Ansprüche, dadurch gekennzeichnet, daß die in den Zwischenraum zwischen Außenfolie (11) und Innenfolie (4) gerichteten Wandflächen der Folien mit materialeinheitlich mit den Folien verbundenen Bewehrungselemente darstellenden Schlaufen oder Schlingen ausgerüstet sind.

## Revendications

1. Procédé pour construire un ouvrage en utilisant des feuilles porteuses composées d'une feuille intérieure et d'une feuille extérieure (4, 11) dont l'écartement mutuel correspond à l'épaisseur de paroi désirée de l'ouvrage,.dans lequel on construit tout d'abord une dalle (1) par exemple en béton, qui correspond par son contour à la forme de l'ouvrage puis, sur cette dalle (1), on dispose les feuilles extérieure et intérieure (4, 11) étanches à l'eau et à l'air, qui correspondent à la forme désirée de l'ouvrage, on fixe la feuille extérieure (11) à joint étanche sur le côté extérieur de la dalle et on la gonfle et, finalement, on injecte un matériau de construction fluide dans le volume intercalaire entre les feuilles intérieure et extérieure (4, 11), caractérisé en ce qu'on gonfle la feuille intérieure (4) montée sur la dalle (1) et on dispose la feuille extérieure (11) sur la feuille intérieure (4) gonflée, après quoi on injecte un matériau de construction dans le volume compris entre la feuille intérieure (4) gonflée et la feuille extérieure (11) posée sur la première.

2. Procédé selon la revendication 1, caractérisé en ce que, après le durcissement du matériau de construction injecté dans le volume intercalaire entre la feuille intérieure (4) et la feuille extérieure (11), on enlève la feuille intérieure (4) et/ou la feuille extérieure (11).

3. Procédé selon la revendication 1, caractérisé en ce qu'on fixe la feuille intérieure (4) à la dalle (1) à joint étanche à l'air.

4. Procédé selon l'une des revendications 1 à 3, caractérisé en ce qu'on ancre la feuille intérieure (4) à joint étanche à l'air sur la dalle (1).

5. Procédé selon une des revendications 1 à 3, caractérisé en ce qu'on ancre la feuille intérieure (4) dans le sol au-dessous ou à l'extérieur de la dalle (1

6. Procédé selon une des revendications précédentes, caractérisé en ce qu'on fixe la feuille extérieure (11) à la face extérieure de l'anneau de dalle (3) à joint étanche à l'air et étanche à l'eau.

7. Procédé selon une des revendications précédentes, caractérisé en ce que la dalle (1) est munie d'une armature (18, 20).

8. Procédé selon une des revendications précédentes, caractérisé en ce que, pendant la coulée du matériau de construction dans le volume intercalaire entre la feuille intérieure (4) et la feuille extérieure (11), la feuille extérieure (11) est maintenue au niveau de son sommet à une cote qui correspond à l'écartement désiré entre la feuille intérieure et la feuille extérieure.

9. Procédé selon une des revendications précédentes, en particulier selon la revendication 7, caractérisé en ce qu'on coule la dalle (1) sur une feuille (2) qui est équipée directement ou indirectement d'oeillets de retenue (20) du type des élingues, qui sont dirigés vers le haut et qui servent en même temps à armer la dalle (1).

10. Procédé selon une des revendications précédentes, caractérisé en ce que les surfaces de parois des feuilles qui regardent vers le volume intercalaire entre la feuille extérieure (11) et la feuille intérieure (4) sont munies de boucles ou élingues qui représentent des éléments d'armature liés aux feuilles par une liaison par matière.

## Claims

1. Method of producing a structure using supporting sheets which consist of an inner and an outer sheet (4, 11) and whose distance from one another corresponds to the desired wall thickness of the structure, in which arrangement a baseplate (1), e.g. of concrete, corresponding to the shape of the structure in outline is produced first, then the water-tight and air-tight outer and inner sheet (4, 11) corresponding to the desired shape of the structure is arranged on this baseplate (1), the outer sheet (11) is secured in a sealing manner to the outside of the baseplate and is inflated, and finally a free-flowing structural material is introduced into the intermediate space between the inner and outer sheets (4, 11), characterized in that the inner sheet (4) put onto the baseplate (1) is inflated and the outer sheet (11) is arranged on the inflated inner sheet (4), structural material then being poured into the space between the inflated inner sheet (4) and the supported outer sheet (11).

2. Method according to Claim 1, characterized in that the inner sheet (4) and/or the outer sheet (11) is removed after the structural material poured into the intermediate space between inner sheet (4) and outer sheet (11) has hardened.

3. Method according to Claim 1, characterized in that the inner sheet (4) is secured in an air-tight manner to the baseplate (1).

4. Method according to any of Claims 1 to 3, characterized in that the inner sheet (4) is anchored in an air-tight manner to the baseplate (1 ).

5. Method according to any of the preceding Claims 1 to 3, characterized in that the inner sheet (4) is anchored in the ground below or outside the baseplate (1).

6. Method according to any of the preceding claims, characterized in that the outer sheet (11) is secured in an air-tight and water-tight manner to the outside of the base ring (3).

7. Method according to any of the preceding claims, characterized in that the baseplate (1) is equipped with a reinforcement (18, 20).

8. Method according to any of the preceding claims, characterized in that, while the structural material is being poured into the intermediate space between inner sheet (4) and outer sheet (11), the outer sheet (11) is securely held at its crown to an extent corresponding to the desired distance between inner and outer sheet.

9. Method according to any of the preceding claims, in particular according to Claim 7, characterized in that the baseplate (1) is cast on a sheet (2) which is directly or indirectly equipped with upright sling-like retaining lugs (20) which at the same time serve to reinforce the baseplate (1).

10. Method according to any of the preceding claims, characterized in that the sheet wall surfaces directed into the intermediate space between outer sheet (11) and inner sheet (4) are equipped with loops or slings representing reinforcing elements integrally connected to the sheets.
